# EUROPÄISCHE PATENTSCHRIFT

(11) **EP 4 045 868 B1**
(45) Veröffentlichungstag und Bekanntmachung des Hinweises auf die Patenterteilung: **03.04.2024**
(21) Anmeldenummer: 20799986.3
(22) Anmeldetag: 14.10.2020
(51) Int. Cl.: F41H 7/04

(54) **FAHRZEUGUNTERBODEN MIT MINENSCHUTZ**
UNDERBODY OF A VEHICLE WITH MINE PROTECTION
CHÂSSIS DE VÉHICULE AVEC PROTECTION CONTRE LES MINES

(30) Priorität: 14.10.2019 DE 102019127617
(43) Veröffentlichungstag der Anmeldung: 24.08.2022
(73) Patentinhaber: Krauss-Maffei Wegmann GmbH & Co. KG, 80997 München (DE)
(72) Erfinder: BAYER, Robert, 80997 München (DE); SCHWIPPL, Christian, 80997 München (DE)
(74) Vertreter: Feder Walter Ebert
(86) Internationale Anmeldenummer: PCT/DE2020/100886
(87) Internationale Veröffentlichungsnummer: WO 2021/073689

(56) Entgegenhaltungen:
- EP-B1- 2 561 307
- FR-A1- 2 927 990
- FR-A1- 2 974 169

## Beschreibung

Die Erfindung betrifft einen Fahrzeugunterboden eines militärischen Fahrzeugs mit einem Boden und einer winklig zu dem Boden angeordneten Seitenwand und einem Minenschutz zum Schutz des militärischen Fahrzeugs vor detonierenden Minen mit zwei winklig zueinander angeordneten Panzerplatten. Einen weiteren Gegenstand der Erfindung bildet ein militärisches Fahrzeug mit einem solchen Fahrzeugunterboden.

Die FR 2 927 990 A1 und FR 2 974 169 A1 zeigen militärische Fahrzeuge mit einer gepanzerten Fahrzeugkabine bestehend aus Boden und Seitenwänden, die mittels einer Abstützverbindung zum gegenseitigen Abstützen bei auftretenden Detonationskräften miteinander in Eingriff sind.

Bei einem Einsatz in einem Krisen- oder Kriegsgebiet besteht die Gefahr, dass ein militärisches Fahrzeug detonierenden Minen ausgesetzt ist. Die Detonationskräfte können dabei insbesondere von unten und schräg seitlich auf das Fahrzeug wirken, so dass militärische Fahrzeuge häufig einen entsprechenden Minenschutz, insbesondere am Fahrzeugunterboden, aufweisen.

Zur Aufnahme der Detonationskräfte weist der Minenschutz Panzerplatten auf, welche am Fahrzeugunterboden von unten und seitlich befestigt werden können, so dass die Panzerplatten winklig zueinander angeordnet sind. Aufgrund der winkligen Anordnung ergibt sich, dass die untere Panzerplatte entsprechend von unten wirkende Detonationskräfte und die seitliche Panzerplatte entsprechend seitlich wirkende Detonationskräfte aufnehmen kann.

Während die flächigen Bereiche des Fahrzeugs, wie beispielsweise der Boden oder die Seitenwände des Fahrzeugunterbodens, vollständig von den daran befestigten Panzerplatten abgedeckt und entsprechend geschützt werden, so weist der Minenschutz an den Eckbereichen des Fahrzeugunterbodens, nämlich dort, wo die Panzerplatten aufeinanderstoßen, häufig Schwachstellen auf. Denn werden die Panzerplatten in diesen Eckbereichen lediglich miteinander stoffschlüssig verbunden, wie beispielsweise durch Verschweißen, so kann es bei auf die Panzerplatten wirkenden Detonationskräften leicht zu Spannungen und daraus resultierenden Beschädigungen des Minenschutzes kommen.

Im Stand der Technik sind daher auch Lösungen bekannt, die einen verbesserten Schutz des Fahrzeugunterbodens, insbesondere in dessen Eckbereichen, ohne Verschweißen der Panzerplatten ermöglichen.

Die EP 2 561 307 B1 offenbart beispielsweise einen Minenschutz für den Unterboden eines Fahrzeugs mit Panzerplatten, welche an dem Boden und den Seitenwänden des Fahrzeugs angeordnet werden. Anstelle des Zusammenstoßens der Panzerplatten in den Eckbereichen des Fahrzeugunterbodens, überlappt die seitliche Panzerplatte die untere Panzerplatte, so dass die Eckbereiche entsprechend durch den überlappenden Teil der seitlichen Panzerplatte geschützt werden können.

Diese Art von Minenschutz hat sich in der Praxis bislang äußerst bewährt, da durch die überlappende Anordnung neben dem verbesserten Schutz der Eckbereiche auch die Aufnahme von Detonationskräften durch den Minenschutz verbessert wird.

Durch den überlappenden Teil der seitlichen Panzerplatte kann sich diese nämlich bei von der Seite wirkenden Detonationskräften gegenüber der unteren Panzerplatte abstützen, so dass zumindest ein Teil der seitlichen Detonationskräfte durch beide Panzerplatten aufgenommen werden kann. Hierdurch wird eine verbesserte Aufnahme der Detonationskräfte aus seitlicher Richtung und damit ein insgesamt höherer Schutz des Fahrzeugs durch den Minenschutz erreicht.

Obschon somit die Aufnahme von seitlichen Detonationskräften durch einen derartigen Minenschutz bereits verbessert wird, so ergibt sich nachteilig, dass von unten wirkende Detonationskräfte nach wie vor lediglich von einer einzelnen Panzerplatte, nämlich der unteren Panzerplatte, aufgenommen werden können. Eine verbesserte Aufnahme der von unten wirkenden Detonationskräfte durch sowohl die untere als auch die seitliche Panzerplatte ist bei derartigen Minenschutzen nicht möglich.

Der Erfindung liegt daher die **Aufgabe** zugrunde, einen Fahrzeugunterboden zu schaffen, welcher eine verbesserte Aufnahme von Detonationskräften detonierender Minen ermöglicht.

Diese Aufgabe wird bei einem Fahrzeugunterboden der eingangs genannten Art mit den Merkmalen des Anspruch 1 **gelöst**. Erfindungsgemäß sind die Panzerplatten mittels einer Abstützverbindung zum gegenseitigen Abstützen bei auftretenden Detonationskräften miteinander in Eingriff.

Die Abstützverbindung des Minenschutzes ermöglicht ein gegenseitiges Abstützen der Panzerplatten bei auftretenden Detonationskräften detonierender Minen, indem die Panzerplatten miteinander in Eingriff sind. In vorteilhafter Weise können daher sowohl seitlich als auch von unten wirkende Detonationskräfte von beiden Panzerplatten aufgenommen werden, so dass der Schutz des Minenschutzes insgesamt verbessert wird. Wirkt die Detonationskraft beispielsweise auf die erste Panzerplatte, so kann diese zumindest einen Teil dieser Detonationskraft auf die zweite Panzerplatte abstützen und entsprechend umgekehrt. Das gegenseitige Abstützen der Panzerplatten wirkt insofern wechselwirkend. Besonders vorteilhaft kann hierdurch die Detonationskraft unabhängig von deren Wirkrichtung von beiden Panzerplatten aufgenommen werden, so dass der Minenschutzes insgesamt größeren Detonationskräften standhalten kann und der Schutz entsprechend verbessert wird.

Als vorteilhafte Weiterbildung des Minenschutzes kann vorgesehen sein, dass die Abstützverbindung als Eckverbindung ausgestaltet ist. Die Eckverbindung kann sich dabei daraus ergeben, dass die Panzerplatten miteinander winklig in Eingriff sind. Hierbei ist es insbesondere möglich, dass die Panzerplatten an deren Stoßkanten miteinander in Eingriff sind, so dass entsprechend die Abstützverbindung als Eckverbindung ausgestaltet ist. Als besonders vorteilhaft hat sich in diesem Zusammenhang herausgestellt, dass die als Eckverbindung ausgestaltete Abstützverbindung der Kontur des Fahrzeugunterbodens an dessen Eckbereichen nachempfunden ist, somit kann ein verbesserter Schutz auch in den Eckbereichen des Fahrzeugunterbodens erreicht werden.

Ferner hat es sich als besonders vorteilhaft herausgestellt, wenn die Abstützverbindung als Verzahnung ausgestaltet ist. Mittels der Verzahnung können die Panzerplatten auf konstruktiv einfache Art und Weise miteinander in Eingriff sein, so dass das gegenseitige Abstützen bei auftretenden Detonationskräften gewährleistet werden kann. Besonders vorteilhaft kann es sein, wenn mittels der Verzahnung auch die winklige Anordnung der Panzerplatten zueinander realisiert werden kann, indem die Kontur der Verzahnung entsprechend angepasst ist. In Bezug auf die Anordnung des Minenschutzes am Fahrzeug kann vorgesehen sein, dass dieser derart am Fahrzeugunterboden angeordnet wird, dass die Verzahnung an den Eckbereichen des Fahrzeugunterbodens angeordnet ist und so die Eckbereiche entsprechend geschützt sind.

Eine weitere vorteilhafte Ausgestaltung der Erfindung sieht vor, dass die Panzerplatten formschlüssig miteinander in Eingriff sind. Der gegenseitige Formschluss kann hierbei auf konstruktiv einfache Art und Weise das gegenseitige Abstützen der Panzerplatten bei auftretenden Detonationskräften ermöglichen.

In Bezug auf die Abstützverbindung hat es sich ferner als besonders vorteilhaft herausgestellt, wenn die Abstützverbindung derart ausgestaltet ist, dass die erste Panzerplatte in deren Normalenrichtung gegenüber der zweiten Panzerplatte und die zweite Panzerplatte in deren Normalenrichtung gegenüber der ersten Panzerplatte abstützbar ist. Die Normalenrichtungen einer Panzerplatte verlaufen orthogonal zu der Ebene der Panzerplatte. Durch die gegenseitige Abstützbarkeit der Panzerplatten in deren Normalenrichtung kann eine verbesserte Aufnahme sowohl der von unten wirkenden Detonationskräfte als auch der von der Seite wirkenden Detonationskräfte erreicht werden. Insbesondere hat es sich in diesem Zusammenhang als vorteilhaft erwiesen, wenn die Panzerplatten jeweils in deren zum Fahrzeug gerichteten Normalenrichtung gegenüber der jeweils anderen Panzerplatte abstützbar sind.

In besonders vorteilhafter Weise weist die Abstützverbindung ein an der ersten Panzerplatte angeordnetes erstes Abstützprofil und/oder ein an der zweiten Panzerplatte angeordnetes zweites Abstützprofil auf. Mittels des Abstützprofils kann auf konstruktiv einfache Art und Weise das gegenseitige Abstützen der Panzerplatten ermöglicht werden. Im Falle zweier Abstützprofile kann es besonders vorteilhaft sein, wenn die Abstützprofile beider Panzerplatten korrespondierend zueinander ausgestaltet sind, so dass die Panzerplatten mittels der Abstützprofile in Eingriff sind. Ferner ist es möglich, dass das an der ersten Panzerplatte angeordnete Abstützprofil von dem an der zweiten Panzerplatte angeordneten Abstützprofil abweichend ausgestaltet ist. Dies kann insbesondere vorteilhaft sein, um das gegenseitige Abstützen der Panzerplatten bei auftretenden Detonationskräften in deren jeweilige Wirkrichtung, insbesondere von unten wirkend und/oder von der Seite wirkend, zu ermöglichen.

Ferner hat es sich als vorteilhaft herausgestellt, wenn mindestens ein Abstützprofil, insbesondere beide Abstützprofile, einstückig als Teil der jeweiligen Panzerplatte ausgestaltet ist. Dies kann zu einer höheren Schutzwirkung des Minenschutzes führen, da das Abstützprofil als integraler Teil der jeweiligen Panzerplatte direkt stoffschlüssig mit dieser verbunden ist. Durch diese Ausgestaltung können damit den Minenschutz schwächende Verbindungen zwischen dem Abstützprofil und der jeweiligen Panzerplatte auf einfache Art und Weise vermieden werden.

Es hat sich in Bezug auf das Abstützprofil ferner als besonders vorteilhaft erwiesen, wenn mindestens ein Abstützprofil, insbesondere beide Abstützprofile, an einem Endbereich, insbesondere an einer Stirnseite, der jeweiligen Panzerplatte, angeordnet ist. Diese Anordnung des mindestens einen Abstützprofils kann fertigungstechnische Vorteile mit sich bringen, da an den Endbereichen die Anordnung des Abstützprofils mit geringem Aufwand vorgenommen werden kann. Insbesondere für den Fall, dass das mindestens eine Abstützprofil als integraler Bestandteil der jeweiligen Panzerplatte ausgestaltet ist, lässt sich das Abstützprofil in einfacher Art und Weise an den Endbereichen der jeweiligen Panzerplatte fertigen. In diesem Zusammenhang kann sich ferner vorteilhaft ergeben, dass bei Anordnung des Abstützprofils an dem Endbereich überstehendes Material der Panzerplatte über das Abstützprofil hinaus vermieden werden kann. Dies kann sich vorteilhaft auf das Gesamtgewicht des Minenschutzes auswirken.

Besonders vorteilhaft ist es ferner, wenn mindestens ein Abstützprofil, insbesondere beide Abstützprofile, mindestens einer Abstützfläche und eine Anlagefläche aufweist. Hierbei kann die Abstützfläche zur Abstützung der jeweiligen Panzerplatte gegenüber der Anlagefläche der jeweiligen anderen Panzerplatte dienen. Beispielsweise ist es möglich, dass die Abstützfläche der ersten Panzerplatte diese gegenüber der Anlagefläche der zweiten Panzerplatte und die Abstützfläche der zweiten Panzerplatte diese gegenüber der Anlagefläche der ersten Panzerplatte abstützen kann.

In diesem Zusammenhang hat es sich als vorteilhaft erwiesen, wenn die Abstützfläche des ersten Abstützprofils im Wesentlichen flächig an der Anlagefläche des zweiten Abstützprofils und die Abstützfläche des zweiten Abstützprofils im Wesentlichen flächig an der Anlagefläche des ersten Abstützprofils anliegen. Es ergibt sich, dass die Abstützfläche der jeweiligen Panzerplatte an der Anlagefläche der jeweiligen anderen Panzerplatte und umgekehrt anliegt. Hierdurch kann das gegenseitige Abstützen mittels der Abstützverbindung auf konstruktiv einfache Art und Weise erreicht werden.

Es hat sich als besonders vorteilhaft herausgestellt, wenn die Abstützfläche und die Anlagefläche eines Abstützprofils voneinander verschieden sind.

Hierdurch kann der Schutz des Minenschutzes weiter erhöht werden, indem die Orientierung der Abstützfläche entsprechend der Wirkrichtung auftretender Detonationskräfte angepasst werden kann. Die Abstützfläche kann insbesondere in vorteilhafter Weise derart orientiert sein, dass die Panzerplatte in Wirkrichtung auftretender Detonationskräfte, insbesondere von unten wirkend und/oder von der Seite wirkend, abstützbar ist. Es hat sich in diesem Zusammenhang als besonders vorteilhaft erwiesen, wenn die Abstützfläche des Abstützprofils orthogonal zu der Wirkrichtung auftretender Detonationskräfte orientiert ist, wie beispielsweise eine horizontal orientierte Abstützfläche zum Abstützen von von unten wirkender Detonationskräfte und/oder eine schräg orientierte Abstützfläche zum Abstützen seitlich wirkender Detonationskräften. In besonders vorteilhafter Weise kann in diesem Zusammenhang die Abstützfläche des Abstützprofils der ersten Panzerplatte korrespondierend zu der Anlagefläche des Abstützprofils der zweiten Panzerplatte und entsprechend die Abstützfläche des Abstützprofils der zweiten Panzerplatte korrespondierend zu der Anlagefläche des Abstützprofils der ersten Panzerplatte ausgestaltet sein.

Es ist ferner im Zusammenhang mit der Orientierung der Abstützfläche und der Anlagefläche vorteilhaft, wenn die Abstützfläche und die Anlagefläche eines Abstützprofils in unterschiedlichen Ebenen, insbesondere in zueinander schräg orientierten Ebenen, liegen. Es ist beispielsweise möglich, dass mindestens eine Abstützfläche des ersten Abstützprofils und/oder des zweiten Abstützprofils parallel zu der jeweiligen Panzerplattenebene verläuft, während mindestens eine Anlagefläche des ersten Abstützprofils und/oder des zweiten Abstützprofils parallel zu der jeweils anderen Panzerplattenebene orientiert ist. Hieraus resultiert in vorteilhafter Weise, dass das gegenseitige Abstützen der Panzerplatten in Wirkrichtung der Detonationskräfte, nämlich insbesondere in orthogonaler Richtung zur Ebene der jeweiligen Panzerplatte, ermöglicht werden kann.

Im Zusammenhang mit der Ausgestaltung der Abstützprofile hat es sich ferner als besonders vorteilhaft herausgestellt, wenn mindestens ein Abstützprofil, insbesondere beide Abstützprofile, eine zweite Abstützfläche und/oder eine zweite Anlagefläche aufweist. Mittels einer zweiten Abstützfläche und/oder einer zweiten Anlagefläche kann auf konstruktiv einfache Art und Weise die gesamte zum Abstützen verfügbare Fläche vergrößert werden. Bezüglich der Anordnung der Flächen ist es ferner möglich, dass die erste und zweite Abstützfläche und/oder die erste und zweite Anlagefläche eines Abstützprofils winklig zueinander angeordnet sind. Hierdurch kann ermöglicht werden, dass das Abstützen in eine weitere Richtung, nämlich im Wesentlichen in orthogonaler Richtung zur zweiten Abstützfläche, ermöglicht wird.

Es hat sich bewährt, wenn die erste Abstützfläche und die zweite Abstützfläche eines Abstützprofils in Normalenrichtung der jeweiligen Panzerplatte, also entlang der Dicke der Panzerplatte, hintereinander angeordnet sind. Es hat sich bewährt, wenn die erste Anlagefläche und die zweite Anlagefläche eines Abstützprofils in Normalenrichtung der jeweiligen Panzerplatte, also entlang der Dicke der Panzerplatte, hintereinander angeordnet sind. Es kann insbesondere vorteilhaft sein, wenn sich die zweite Abstützfläche und/oder die zweite Anlagefläche über ein Viertel bis hin zu über drei Vierteln der jeweiligen Panzerplattendicke erstreckt.

Es hat sich ferner als vorteilhaft erwiesen, wenn mindestens eine der Abstützflächen, insbesondere die zweite Abstützfläche, mindestens eines Abstützprofils nach Art einer Fase ausgebildet ist. Diese kann sich im Wesentlichen über die gesamte Breite der Panzerplatte erstrecken. Hierdurch wird ohne großen fertigungstechnischen Aufwand eine möglichst großflächige Abstützfläche ermöglicht. Die als Fase ausgestaltete Abstützfläche kann an einer Außenkante der Panzerplatte ausgebildet sein. Es ist möglich, dass die als Fase ausgestaltete Abstützfläche sich lediglich über einen Teil der Dicke der Panzerplatte, insbesondere über weniger als 80 %, bevorzugt über weniger als 60 % und besonders bevorzugt über weniger als 50 %, erstreckt. Es ist möglich, dass die Abstützfläche als zusammenhängende Fläche ausgestaltet ist.

Ferner ist es vorteilhaft, wenn die zweite Anlagefläche mindestens eines Abstützprofils nach Art einer Fase ausgebildet ist und sich im Wesentlichen über die gesamte Breite der Panzerplatte erstreckt. Hierdurch wird ein Abstützen der einen Panzerplatte über die als Fase ausgestaltete Abstützfläche gegenüber der anderen Panzerplatte über die korrespondierend, als Fase ausgestaltete Anlagefläche ermöglicht. Es ist möglich, dass die Anlagefläche als zusammenhängende Anlagefläche ausgestaltet ist.

Als vorteilhafte Weiterbildung des Minenschutzes wird ferner vorgeschlagen, dass mindestens ein Abstützprofil, insbesondere beide Abstützprofile, mindestens eine hervorstehende Abstützstruktur, insbesondere einen Zahn, aufweist.

Bei der Ausgestaltung des Abstützprofils hat es sich ferner als besonders vorteilhaft erwiesen, wenn mindestens ein Abstützprofil, insbesondere beide Abstützprofile, im Wechsel angeordnete Abstützstrukturen, insbesondere Zähne, und Ausnehmungen, aufweist. Durch die im Wechsel angeordneten Abstützstrukturen und Ausnehmungen der Panzerplatten können diese auf konstruktiv einfache Art und Weise in Eingriff sein. Hierbei ist es möglich, dass die Abstützstrukturen der jeweiligen Panzerplatte von den Ausnehmungen der jeweilig anderen Panzerplatte aufgenommen werden. Es ist hierbei besonders vorteilhaft, wenn die Abstützstrukturen der jeweiligen Panzerplatte korrespondierend zu den Ausnehmungen der jeweilig anderen Panzerplatte ausgestaltet sind. Ferner kann es in diesem Zusammenhang besonders vorteilhaft sein, dass über die Ausgestaltung der Abstützstrukturen und der Ausnehmungen die Anordnung der Panzerplatten zueinander, insbesondere deren winklige Anordnung zueinander festgelegt werden kann. Die im Wechsel angeordneten Abstützstrukturen und Ausnehmungen können ferner eine gleichmäßige gegenseitige Abstützung der Panzerplatten ermöglichen. Es ist in diesem Zusammenhang zudem möglich, dass mittels der Abstützstrukturen und Ausnehmungen ein Formschluss zwischen den beiden Panzerplatten hergestellt werden kann.

In Bezug auf die konstruktive Ausgestaltung der Abstützstruktur hat es sich als besonders vorteilhaft herausgestellt, wenn die Höhe der mindestens einen Abstützstruktur von der Dicke der jeweiligen Panzerplatte abweicht.

Es hat sich als vorteilhaft erwiesen, wenn das Abstützprofil einer Panzerplatte in einem ersten Dickenbereich der Panzerplatte die Abstützstruktur mit der ersten Abstützfläche und in einem zweiten Dickenbereich der Panzerplatte die zweite Abstützfläche aufweist. Es hat sich in diesem Zusammenhang bewährt, wenn die erste Abstützfläche und die zweite Abstützfläche des Abstützprofils in einem stumpfen Winkel zueinander, insbesondere in einem Winkel zwischen 110 und 160 Grad, bevorzugt in einem Winkel zwischen 125 und 145 Grad, angeordnet sind. Die Anlagefläche des Abstützprofils der anderen Panzerplatte kann in einem ersten Dickenbereich der Panzerplatte die erste Anlagefläche und in einem zweiten Dickenbereich der Platte die zweite Anlagefläche aufweisen. Die erste Anlagefläche und die zweite Anlagefläche dieses Abstützprofils der zweiten Panzerplatte können in einem überstumpfen Winkel zueinander, insbesondere in einem Winkel zwischen 200 und 250 Grad, bevorzugt in einem Winkel zwischen 215 und 235 Grad, angeordnet sein.

Es hat sich ferner als besonders vorteilhaft herausgestellt, wenn die Höhe der mindestens einen Abstützstruktur an einer Panzerplatte mindestens 50 %, bevorzugt mindestens 75 %, besonders bevorzugt mindestens 90 %, der Dicke der Panzerplatte entspricht. Durch die Höhe der Abstützstruktur kann die Festigkeit dieser eingestellt werden, so dass gewährleistet werden kann, dass die gegenseitige Abstützung der Panzerplatten mittels der Abstützstruktur auch bei großen wirkenden Detonationskräften erfolgen kann, ohne dass die Abstützstrukturen beschädigt werden.

Bezüglich der Ausgestaltung der Panzerplatten hat es sich als vorteilhaft herausgestellt, wenn mindestens eine Panzerplatte eben ausgestaltet ist. Vorteilhaft bei einer ebenen Ausgestaltung der Panzerplatte kann es sein, dass diese entsprechend an den ebenen Bereichen des Fahrzeugunterbodens, wie dem Boden und/oder den Seitenwänden, montagefreundlich befestigt werden kann. Durch die ebene Ausgestaltung kann ferner ermöglicht werden, dass der Minenschutz flächig an den zu schützenden Bereichen des militärischen Fahrzeuges anliegen kann, so dass eine verbesserte Schutzwirkung des Minenschutzes erreicht wird. In diesem Zusammenhang ist es ferner denkbar, dass mindestens eine Panzerplatte zu dem zu schützenden Bereich des Fahrzeugunterbodens, wie dem Boden und/oder den Seitenwänden, korrespondierend ausgestaltet wird, wie bspw. in Bezug auf die Abmaße.

In Weiterbildung des erfindungsgemäßen Minenschutzes hat es sich als besonders vorteilhaft erwiesen, wenn die Panzerplatten lose oder lösbar miteinander in Eingriff sind. Hierdurch kann das gegenseitige Abstützen der Panzerplatten mittels der Abstützverbindung bei auftretenden Detonationskräften ermöglicht werden. Zugleich wird dadurch ein modularer Minenschutz realisiert, der ausgetauscht werden kann. Insbesondere ist es vorteilhaft, wenn die Panzerplatten lediglich lose, also unverschraubt und/oder unverschweißt, miteinander in Eingriff sind, da so das gegenseitige Abstützen der Panzerplatten nicht durch feste Verbindungsmittel, wie beispielsweise Schrauben oder Schweißnähte, behindert wird.

Ferner hat es sich als vorteilhaft erwiesen, wenn mindestens eine Panzerplatte als Monoblock, insbesondere als metallischer Monoblock, ausgestaltet ist. Hieraus kann sich ein fertigungstechnischer Vorteil ergeben, da die Panzerplatten nicht durch aufwendige Verbundverfahren hergestellt werden müssen, sondern durch einfachere Fertigungsverfahren hergestellt werden können, wie beispielsweise Walzen oder Gießen. In diesem Zusammenhang ist es möglich, dass der Monoblock aus Panzerstahl oder einem Leichtmetall, wie beispielsweise Titan, Aluminium und/oder einer Aluminiumlegierung, gefertigt ist, wodurch das Gesamtgewicht des Minenschutzes gering ausgestaltet werden kann.

Zur Befestigung des Minenschutzes an dem militärischen Fahrzeug hat es sich als vorteilhaft herausgestellt, wenn mindestens eine Panzerplatte eine Butzenanbindung und/oder eine Bohrung zur Befestigung der Panzerplatte an dem militärischen Fahrzeug mittels eines Bolzens aufweist. Durch die Butzenanbindung und/oder die Bohrung kann die Panzerplatte auf konstruktiv und fertigungstechnisch einfache Weise am Fahrzeug befestigt und angeordnet werden. In diesem Zusammenhang hat es sich als besonders vorteilhaft erwiesen, wenn die Befestigung mittels des Bolzens schwimmend ausgestaltet ist. Für diesen Fall ist es nämlich möglich, dass bei auf die Panzerplatte wirkenden Detonationskräften, insbesondere auch bei möglichen Deformationen der Panzerplatten, der Bolzen nur unwesentliche Anteile dieser aufnimmt und ein Abreißen des Bolzens so vermieden werden kann. Zudem ist es mittels der schwimmenden Befestigung des Bolzens möglich, gewisse Toleranzen des Minenschutzes, insbesondere der Panzerplatten, wie diese beispielsweise bei der Fertigung auftreten können, ausgleichen zu können. Ferner kann die schwimmende Befestigung der Bolzen ermöglichen, dass diese nur in eine Richtung, insbesondere in Längsrichtung, belastet werden können, wodurch die Befestigung insgesamt erhöht werden kann.

Es hat sich als vorteilhaft herausgestellt, wenn die Panzerplatten in einem stumpfen Winkel zueinander angeordnet sind. Als stumpfe Winkel gelten hierbei Winkel zwischen 90 und 180 Grad. Bei militärischen Fahrzeugen ist es häufig so, dass deren Fahrzeugunterboden, insbesondere deren Fahrzeugwanne, einen Boden sowie mindestens eine in einem stumpfen Winkel zum Boden angeordnete Seitenwand aufweisen, so dass bei Anordnung der Panzerplatten zueinander in einem stumpfen Winkel, die Kontur des Fahrzeugs im Wesentlichen beibehalten werden kann. Ferner ist es in vorteilhafter Weise in diesem Zusammenhang möglich, dass durch die Anordnung der Panzerplatten in einem stumpfen Winkel zueinander die Schutzwirkung des Minenschutzes erhöht werden kann, da zumindest ein Teil der auf die Panzerplatten wirkenden Detonationskräfte aufgrund der winkligen Anordnung umgelenkt werden kann, insbesondere der Teil, welcher nicht orthogonal auf die Panzerplatten auftrifft. Es hat sich insbesondere bewährt, wenn die Panzerplatten in einem stumpfen Winkel zwischen 90 und 180 Grad, bevorzugt zwischen 110 und 160 Grad und besonders bevorzugt zwischen 125 und 145 Grad, zueinander angeordnet sind. Hierdurch kann die Abstützwirkung des Minenschutzes verbessert und damit die Schutzwirkung erhöht werden.

Als vorteilhaft hat sich ferner herausgestellt, wenn die erste Panzerplatte als unterer Bodenschutz und die zweite Panzerplatte als seitlicher Wandschutz ausgebildet ist. Durch eine Zuordnung der Panzerplatten als Bodenschutz und als Wandschutz ist es möglich, den Schutz des Minenschutzes zu erhöhen, indem die Panzerplatten an deren Anforderungen angepasst werden können. Beispielsweise ist es besonders vorteilhaft, die Abstützprofile der ersten und der zweiten Panzerplatte unterschiedlich auszugestalten, so dass die erste Panzerplatte primär von unten wirkende Detonationskräfte gegenüber der zweiten Panzerplatte und die zweite Panzerplatte primär von der Seite wirkende Detonationskräfte gegenüber der ersten Panzerplatte abstützen kann.

Als weitere vorteilhafte Weiterbildung wird ein flächig an mindestens einer Panzerplatte angeordnetes Abstandselement zum Beabstanden der Panzerplatte zum Fahrzeugunterboden des militärischen Fahrzeugs vorgeschlagen. Das Abstandelement ermöglicht auf konstruktiv einfache Art und Weise den Ausgleich möglicher Abstände zwischen der Panzerplatte und dem Fahrzeugunterboden. Die Abstände können beispielsweise aufgrund der Ausgestaltung des Fahrzeugunterbodens entstehen, insbesondere wenn dieser einen Überstand zwischen Boden und Seitenwand aufweist.

Es ist möglich, dass das Abstandselement ebenfalls als Platte ausgestaltet ist, so dass dieses an der Panzerplatte plan anliegen kann. Um eine vereinfachte Montage zu ermöglichen und um das Gewicht des Minenschutzes nicht übermäßig zu erhöhen, bieten sich für das Abstandselement insbesondere leichte Materialien an, also insbesondere Materialien geringer Dichte. Beispielsweise ist es möglich, das Abstandselement aus Aluminium, Gummi oder Kunststoffen zu fertigen.

Das als Platte ausgestaltete Abstandselement kann sich einseitig über einen Großteil der dem Abstandselement zugewandten Außenfläche der Panzerplatte erstrecken, insbesondere über mindestens 60 %, bevorzugt über 80 % dieser Außenfläche. Das Abstandselement kann als separates Bauteil ausgestaltet sein. Dies kann die Montage des Abstandselements und der daran anzuordnenden Panzerplatte vereinfachen. Zudem kann das Abstandselement, insbesondere die Dicke des Abstandselements, an den jeweiligen Anwendungsfall, insbesondere an den jeweiligen Fahrzeugunterboden angepasst werden, ohne dass Anpassungen bezüglich der Panzerplatte erforderlich werden.

In diesem Zusammenhang hat es sich ferner als vorteilhaft herausgestellt, wenn das Abstandselement eine Honeycomb-Struktur oder eine Schaumstruktur aufweist. Auch hierdurch kann eine übermäßige Erhöhung des Gewichts des Minenschutzes vermieden werden.

Der Fahrzeugboden kann als Wanne, insbesondere als Panzerwanne, ausgestaltet sein.

Eine vorteilhafte Ausgestaltung des Fahrzeugunterbodens sieht vor, dass mindestens eine Panzerplatte am Boden zur Aufnahme von unteren Detonationskräften und mindestens eine Panzerplatte an der Seitenwand zur Aufnahme von seitlichen Detonationskräften angeordnet ist. Besonders vorteilhaft kann es dabei sein, wenn die am Boden angeordnete Panzerplatte dabei derart ausgestaltet ist, dass sich diese gegenüber der an der Seitenwand angeordneten Panzerplatte abstützen kann und sich die an der Seitenwand angeordnete Panzerplatte entsprechend an der am Boden angeordneten Panzerplatte abstützen kann. Der Minenschutz kann als Zusatzpanzerung ausgestaltet sein. Hierdurch kann der Schutz des Bodens und der Seitenwände erhöht werden. Der Boden und die Seitenwände können die Tragstruktur des Fahrzeugunterbodens bilden, wohingegen der Minenschutz an der Tragstruktur angeordnet ist. Es ist im Zusammenhang mit der Anordnung der Panzerplatte am Boden möglich, dass mindestens eine Panzerplatte am Boden flächig anliegend angeordnet ist. Ferner ist es im Zusammenhang mit der Anordnung der Panzerplatte an der Seitenwand möglich, dass mindestens eine Panzerplatte an der Seitenwand flächig anliegend angeordnet ist.

Es hat sich ferner als vorteilhaft erwiesen, wenn der Winkel der Panzerplatten im Wesentlichen dem Winkel zwischen dem Boden und der Seitenwand zueinander entspricht. Durch eine derartige Ausgestaltung des Minenschutzes kann die Kontur des Fahrzeugs im Wesentlichen beibehalten werden. Zudem ist es möglich, dass die am Fahrzeugboden befestigten Panzerplatten an diesem entsprechend zur Anlage kommen, wodurch der Schutz des Minenschutzes weiter erhöht werden kann.

Eine weitere vorteilhafte Weiterbildung sieht vor, dass zwischen mindestens einer Panzerplatte und dem Boden und/oder der Seitenwand mindestens ein Abstandselement zum Beabstanden der Panzerplatte zum Boden oder zur Seitenwand angeordnet ist.

In diesem Zusammenhang hat es sich bewährt, wenn der Boden einen Überstand zur Seitenwand aufweist. Durch den Überstand des Bodens über die Seitenwand hinaus kann eine doppelseitige Verschweißung der Seitenwand mit dem Boden ermöglicht werden. Ferner ist es möglich, dass bei auftretenden Detonationskräften, insbesondere aus einer Wirkrichtung von unten, der Boden gegenüber der Seitenwand abstützbar ist. Der Überstand kann bevorzugt zwischen einem Viertel und dem Vierfachen, besonders bevorzugt zwischen der Hälfte und dem Zweifachen der Dicke des Bodens entsprechen. Der Überstand kann bevorzugt zwischen einem Viertel und dem Vierfachen, besonders bevorzugt zwischen der Hälfte und dem Einfachen der Dicke des Abstandselements entsprechen.

Eine weitere vorteilhafte Weiterbildung sieht vor, dass sich die Panzerplatten jeweils über einen Großteil der den Panzerflächen zugewandten Außenfläche des Bodens und der Seitenwand erstrecken. Durch die Abdeckung eines Großteils der Außenfläche des Bodens und der Seitenwand durch die jeweilige Panzerplatte, lassen sich diese Bereiche des Fahrzeugunterbodens schützen. Es ist möglich, dass sich die jeweilige Panzerplatte zu mindestens 80 %, bevorzugt zu mindestens 90% und besonders bevorzugt zu 100 %, über die der Panzerfläche zugewandte Außenfläche des Bodens bzw. der Seitenwand erstreckt.

Es wird darüber hinaus bei einem militärischen Fahrzeug der eingangs genannten Art zur Lös u n g der vorstehend genannten Aufgabe ferner vorgeschlagen, dass dieses einen Fahrzeugunterboden mit einem oder mehreren der vorstehend genannten Merkmale aufweist. Es ergeben sich die im Zusammenhang mit dem Fahrzeugunterboden bzw. mit dem Minenschutz erläuterten Vorteile.

Weitere Einzelheiten und Vorteile erfindungsgemäßer Minenschutze, mit solchen Minenschutzen ausgestattete Fahrzeugunterböden sowie mit solchen Fahrzeugunterböden ausgestattete militärische Fahrzeuge werden nachfolgend anhand von Ausführungsbeispielen erläutert. Darin zeigen:
- Fig. 1: eine schematische Darstellung eines militärischen Fahrzeugs mit einem erfindungsgemäßen Minenschutz in einer vorderen Ansicht des Fahrzeugs,
- Fig. 2: eine Teildarstellung eines Ausführungsbeispiels eines erfindungsgemäßen Minenschutzes angeordnet an einem Fahrzeugunterboden in schräger Ansicht,
- Fig. 3a), 3b): jeweils eine Teildarstellung des erfindungsgemäßen Minenschutzes in Explosionsansicht,
- Fig. 4a): eine Teildarstellung eines weiteren Ausführungsbeispiels eines erfindungsgemäßen Minenschutzes in schräger Ansicht,
- Fig. 4b): die Teildarstellung gemäß Fig. 4a) mit als Strichlinien abgebildeten verdeckten Kanten,
- Fig. 5a): Unteransicht des ersten Ausführungsbeispiels des erfindungsgemäßen Minenschutzes mit abgebildeten Schnittlinien A-A und B-B,
- Fig. 5b): Schnittdarstellung entlang der Schnittlinie A-A,
- Fig. 5c): Schnittdarstellung entlang der Schnittlinie B-B,
- Fig. 6a), 6b): jeweils eine Teildarstellung des ersten Ausführungsbeispiels des erfindungsgemäßen Minenschutzes ohne und mit einem Abstandselement in Seitenansicht,
- Fig. 6c): Teildarstellung gemäß 6b) mit ergänzten Bezugszeichen und
- Fig. 7a), 7b): jeweils eine Teildarstellung eines am Fahrzeugunterboden angebundenen Minenschutzes mit unterschiedlichen Anbindungen in Seitenansicht.

Die Fig. 1 zeigt eine schematische Darstellung eines militärischen Fahrzeugs 100 mit einem erfindungsgemäßen Minenschutz 1. Derartige Minenschutze 1 dienen zum Schutz des militärischen Fahrzeugs 100 vor detonierenden Minen 300, wobei das Fahrzeug 100 insbesondere vor von unten wirkenden sowie von den Seiten wirkenden Detonationskräften geschützt werden soll. Aufgrund der potentiellen Wirkrichtungen W der Detonationskräfte, nämlich von unten und von der Seite wirkend, wird der Minenschutz 1 an einem Fahrzeugunterboden 200, insbesondere der Fahrzeugwanne, des militärischen Fahrzeugs 100, insbesondere an dem Boden 201 und Seitenwänden 202 des Fahrzeugunterbodens 200, angeordnet. Der Boden 201 sowie die Seitenwände 202 bilden eine Tragstruktur des Fahrzeugunterbodens 200. An der Tragstruktur, also dem Boden und den Seitenwänden 202, ist der Minenschutz 1 flächig angeordnet. Der Boden 201 und die Seitenwände 202 bieten einen Schutz vor detonierenden Minen 300, welcher durch den Minenschutz 1 zusätzlich erhöht wird. Der Minenschutz 1 ist insofern als Zusatzpanzerung des Fahrzeugunterbodens 200 ausgestaltet.

Der Minenschutz 1 weist zum Schutz des militärischen Fahrzeugs 100 vor detonierenden Minen 300 entsprechend eine am Boden 201 angeordnete erste Panzerplatte 2 und mehrere an den Seitenwänden 202 angeordneten zweiten Panzerplatten 3 auf. Die erste Panzerplatte 2 ist entsprechend in der Darstellung horizontal, die zweiten Panzerplatte 3 entsprechend in der Darstellung schräg orientiert, so dass diese winklig zueinander angeordnet sind. Die Panzerplatte 2 erstreckt sich im Wesentlichen über den gesamten Boden 201 des Fahrzeugs 100. Dies ermöglicht den Schutz vor detonierenden Minen 300 über die gesamte Fläche des Bodens 201. Die Panzerplatten 3 erstrecken sich im Wesentlichen über die jeweilige gesamte Seitenwand 202- Dies ermöglicht den Schutz vor detonierenden Minen 300 über die gesamte Fläche der Seitenwände 202. Die Panzerplatten 2, 3 sind hierbei als zusammenhängende ebene Platten ausgestaltet. Die Panzerplatten 2, 3 weisen eine im Wesentlichen quaderförmige Form auf.

Die Panzerplatten 2, 3 sind ferner mittels einer Abstützverbindung 4 miteinander in Eingriff. Die Abstützverbindung 4 ist hierbei in einem Eckbereich des Fahrzeugunterbodens 200 angeordnet, dort wo der Boden 201 und die Seitenwände 202 des Fahrzeugs 100 aufeinanderstoßen, wobei durchaus auch abweichende Positionierungen möglich sind.

Die Abstützverbindung 4 ermöglicht bei auftretenden Detonationskräften, insbesondere durch detonierende Minen unter den Rädern oder der Kette des Fahrzeugs 100, das gegenseitige Abstützen der Panzerplatten 2, 3.

Detoniert beispielsweise eine Mine 300 unterhalb des Fahrzeuges, so wirkt die Detonationskraft primär in eine Wirkrichtung W1, nämlich von unten wirkend, auf den Fahrzeugunterboden 200 und insbesondere auf den Boden 201. Die am Boden 201 angeordnete erste Panzerplatte 2 nimmt diese Detonationskräfte in Wirkrichtung W1 entsprechend auf und kann sich dabei mittels der Abstützverbindung 4 gegenüber den zweiten Panzerplatten 3 abstützen.

Detoniert dahingehend beispielsweise eine Mine 300 seitlich neben dem Fahrzeug 100, so wirken die Detonationskräfte primär in eine Wirkrichtung W2, nämlich von der Seite wirkend auf den Fahrzeugunterboden 200 und insbesondere auf die Seitenwände 202. Die auf die Seitenwände 202 wirkenden Detonationskräfte in Wirkrichtung W2 werden entsprechend über die an den Seitenwänden 202 angeordneten zweiten Panzerplatten 3 aufgenommen, wobei sich die zweiten Panzerplatten 3 mittels der Abstützverbindung 4 auch gegenüber der ersten Panzerplatte 2 abstützen kann.

Es ergibt sich, dass mittels der Abstützverbindung 4 sowohl die erste Panzerplatte 2 gegenüber den zweiten Panzerplatten 3 als auch die zweiten Panzerplatten 3 gegenüber der ersten Panzerplatte 2 abstützbar sind, so dass eine verbesserte Aufnahme der Detonationskräfte unterschiedlicher Wirkrichtungen W, also sowohl der orthogonal als auch schräg auf die Panzerplatten 2, 3 treffenden Detonationskräfte, durch den Minenschutz 1 erreicht werden kann.

Das Abstützen der Panzerplatten 2, 3 ist jedoch in keinster Weise auf die exemplarisch dargestellten und erörterten primären Wirkrichtungen W1, W2 von Detonationskräften unterhalb und seitlich detonierenden Minen 300 beschränkt. Die Panzerplatten 2, 3 sind vielmehr in unterschiedliche Raumrichtungen gegeneinander abstützbar. Es ergibt sich, dass die Panzerplatten 2, 3 mittels der Abstützverbindung 4 die auf den Fahrzeugunterboden 200 wirkenden Detonationskräfte in im Wesentlichen alle Wirkrichtungen W gegenseitig abstützen können.

Gemäß Fig. 1 handelt es sich bei dem zu schützenden militärischen Fahrzeug 100 um einen Panzer, wobei sich der Einsatz des erfindungsgemäßen Minenschutzes 1 nicht auf einen solchen beschränkt. Ebenso ist es möglich, mittels des Minenschutzes 1 entsprechend andere militärische Fahrzeuge 100, wie insbesondere Landfahrzeuge, beispielsweise Kettenfahrzeuge oder Radfahrzeuge, vor detonierenden Minen 300 zu schützen.

Auch ist es denkbar, dass mittels des Minenschutzes 1 zur Minenschutzverstärkung das Fahrzeug 100 nachgerüstet werden kann. Es ist insbesondere von Vorteil, wenn der Minenschutz 1 modular ausgestaltet ist.

Die Funktionsweise sowie die beispielshafte Ausgestaltung des Minenschutzes 1 soll nun im Folgenden erörtert werden.

Die Fig. 2 zeigt einen Ausschnitt des ersten Ausführungsbeispiels eines erfindungsgemäßen Minenschutzes 1, welcher in Fig. 1 lediglich schematisch dargestellt wurde. Der Ausschnitt der Figur stellt hierbei insbesondere einen Eckbereich des Fahrzeugunterbodens 200 und somit insbesondere die Abstützverbindung 4 dar.

Der Minenschutz 1 weist zum Schutz des militärischen Fahrzeugs 100 zwei Panzerplatten 2, 3 auf, welche als metallische Monoblöcke ausgestaltet sind. Diese Ausgestaltung kann insbesondere fertigungstechnische Vorteile mit sich ziehen, da auf aufwändige Fertigungsverfahren, wie diese beispielsweise bei Verbundpanzerplatten zum Einsatz kommen, weitestgehend verzichtet werden kann. Im Allgemeinen wäre es jedoch alternativ ebenso möglich, die Panzerplatten 2, 3 als Verbundpanzerplatten oder als eine sonstige Art von Panzerplatten auszugestalten.

Die Panzerplatten 2, 3 sind ferner als ebene Platten ausgestaltet, so dass diese an dem Boden 201 und der Seitenwand 202 des Fahrzeugunterbodens 200 befestigt sind. Im Allgemeinen bietet es sich an, die Panzerplatten 2, 3 korrespondierend, insbesondere bezüglich der Form sowie der Dimensionierung, zu dem Fahrzeugunterboden 200 zu gestalten. Wäre beispielsweise die Seitenwand 202 mit einer Krümmung versehen, so ist es möglich auch die entsprechende Panzerplatte 3 mit einer Krümmung zu versehen, so dass die Panzerplatten 2, 3 an den zu schützenden Bereichen des Fahrzeugunterbodens 200 zur Anlage kommen kann. Die Panzerplatten 2, 3 folgen somit im Wesentlichen dem Verlauf des Fahrzeugunterbodens 200.

Auch in Bezug auf den Winkel β zwischen dem Boden 201 und der Seitenwand 202 bietet sich eine korrespondierende Ausgestaltung des Minenschutzes 1 zum Fahrzeugunterboden 200 an. In dem Ausführungsbeispiel sind die Panzerplatten 2, 3 gemäß Fig. 2 hierfür entsprechend in einem Winkel α zueinander angeordnet, wobei der Winkel α gleich dem Winkel β zwischen dem Boden 201 und der Seitenwand 202 entspricht. Der dargestellte Winkel α ist dabei ungefähr 135° groß, wobei auch von 135° abweichende Winkel α, insbesondere Winkel zwischen 90° und 180°, bevorzugt zwischen 120° und 150°, ebenso geeignet sein können. Solche stumpfen Winkel α, also Winkel zwischen 90° und 180°, bewirken in vorteilhafter Weise, dass bei auf die Panzerplatten 2, 3 auftreffende Detonationskräfte zumindest ein Teil dieser umgelenkt werden kann und der Schutz des Minenschutzes 1 somit erhöht werden kann.

Die Panzerplatten 2, 3 sind in dem Eckbereich des Fahrzeugunterbodens 200 mittels der Abstützverbindung 4 in Eingriff. Der Eingriff ermöglicht hierbei eine formschlüssige Verbindung beider Panzerplatten 2, 3, so dass diese bei auftretenden Detonationskräften gegenseitig abstützbar sind.

Die Panzerplatten 2, 3 weisen hierfür jeweils ein an den Endbereichen der Panzerplatten 2, 3, ausgebildetes Abstützprofil 5, 6 auf. Obschon bei dem dargestellten Minenschutz 1 die Abstützprofile 5, 6 an den Endbereichen der Panzerplatte 2, 3, insbesondere an deren Außenkante, angeordnet ist, so ist eine abweichende Anordnung, wie beispielsweise in einem Abstand zur Außenkante, durchaus ebenfalls möglich. Bei einer solchermaßen Ausgestaltung der Abstützprofile 5, 6 würde dann jedoch ein Teil der Panzerplatten 5, 6 über die Abstützverbindung 4 hinausstehen und die Abstützprofile 5, 6 würden nicht, wie es dahingegen im Ausführungsbeispiel der Fall ist, mit den Panzerplatten 2, 3 enden.

Im Falle des ersten Ausführungsbeispiels gemäß Fig. 2 sind die Abstützprofile 5, 6 einstückig als Teil der jeweiligen Panzerplatte 5, 6 ausgestaltet. Neben dieser Ausgestaltung der Abstützprofile 5, 6 als integraler Bestandteil der jeweiligen Panzerplatte 5, 6 ist es jedoch ebenso möglich, die Abstützprofile 5, 6 auch als separates Bauteil, welches entsprechend mit den Panzerplatten 2, 3 verbunden werden kann, vorzusehen. Eine einstückige Ausgestaltung kann jedoch demgegenüber fertigungstechnische und gegebenenfalls auch festigkeitstechnische Vorteile bringen.

Das erste Abstützprofil 5 der ersten Panzerplatte 2 weicht bei der Ausgestaltung von dem zweiten Abstützprofil 6 der zweiten Panzerplatte 3 ab, wobei die beide Abstützprofile 5, 6 korrespondierend zueinander ausgestaltet sind. Die Abstützprofile 5, 6 weisen zur Verbindung der Panzerplatten 2, 3 jeweils im Wechsel angeordnete Abstützstrukturen 7, 8 und Ausnehmungen 9, 10 auf. Die Abstützstrukturen 7, 8 sind hierbei nach Art von Zähnen ausgebildet, welche in dazu korrespondierend ausgestalteten Ausnehmungen 9, 10 der jeweilig anderen Panzerplatte 2, 3 entsprechend eingreifen. So greifen beispielsweise die Abstützstrukturen 7 der ersten Panzerplatte 2 in die erste Ausnehmung 10 der zweiten Panzerplatte 3 und entsprechend umgekehrt. Die Abstützverbindung 4 in dem Ausführungsbeispiel gemäß Fig.2 ist somit als Verzahnung ausgestaltet. Zudem ist die Abstützverbindung 4 als Eckverbindung ausgestaltet.

Der Fig. 2 sind darüber hinaus auch die Normalenrichtungen n2 der ersten Panzerplatte 2 sowie die Normalenrichtungen n3 der zweiten Panzerplatte 3 zu entnehmen. Die Normalenrichtungen n2, n3 sind die Richtungen, die orthogonal zu der jeweiligen Plattenebene der Panzerplatten 2, 3 orientiert sind. Es wird in diesem Zusammenhang nicht zwischen den Vorzeichen der Normalenrichtungen n2, n3 unterschieden.

Die Abstützverbindung 4 soll anhand der Fig. 3a und 3b noch näher erläutert werden. Die Figuren stellen hierbei jeweils eine Teildarstellung des erfindungsgemäßen Minenschutzes 1 in Explosionsansicht dar, einmal aus einer unteren, schrägen Perspektive, vgl. Fig. 3a, und einmal auf einer oberen, schrägen Perspektive, vgl. Fig. 3b.

Die Figuren zeigen die Panzerplatten 2, 3 bevor diese in Eingriff sind. An den Enden der Panzerplatten 2, 3 sind hierbei die Abstützprofile 5, 6 dargestellt. Die Abstützprofile 5, 6 bestehen aus den im Wechsel angeordneten Abstützstrukturen 7, 8 und Ausnehmungen 9, 10, wobei die Abstützprofile 5, 6 zueinander korrespondierend ausgestaltet sind.

Gemäß Fig. 3b weist das erste Abstützprofil 5 mehrere erste Abstützflächen 5.1 auf, welche zum Abstützen der ersten Panzerplatte 2 gegenüber der zweiten Panzerplatte 3 dienen. Die ersten Abstützflächen 5.1 sind dabei als Teil der Abstützstrukturen 7 ausgestaltet.

Das zweite Abstützprofil 6 weist entsprechend ebenso mehrere zweite Abstützflächen 6.1 auf, welche ebenfalls als Teil der Abstützstrukturen 8 ausgestaltet sind und zum Abstützen der zweiten Panzerplatte 3 gegenüber der ersten Panzerplatte 2 dienen. Zusätzlich weist das zweite Abstützprofil 6 darüber hinaus noch eine weitere Abstützfläche 6.3 auf, welche zu den übrigen Abstützflächen 6.1 winklig orientiert ist. Hierdurch wird die gesamte Abstützfläche 6.1, 6.3 des zweiten Abstützprofils 6 insgesamt vergrößert. Darüber hinaus ist es möglich, dass durch die weitere Abstützfläche 6.3 die Panzerplatten 2, 3 bei der Montage einfacher miteinander in Eingriff gebracht werden können.

Die nach Art einer Fase ausgestaltete Abstützfläche 6.3 ist an einer Außenkante der Panzerplatte 3 angeordnet. Die Abstützfläche 6.3 erstreckt sich dabei zusammenhängend über die gesamte Breite oder aber zumindest den größten Teil der Breite der Panzerplatte 3. Die Abstützfläche 6.3 ist als plane Fläche ausgestaltet.

Die Abstützfläche 6.3 ist in einem unverzahnten Bereich des Abstützprofils 6 angeordnet, wohingegen die Abstützfläche 6.1 und die Anlagefläche 6.2 in einem verzahnten Bereich des Abstützprofils 6 angeordnet ist. Die Abstützflächen 6.1, 6.2 sind in Normalenrichtung n3 der Panzerplatte 3 nacheinander angeordnet.

Um die gegenseitige Abstützung der beiden Panzerplatten 2, 3 zu ermöglichen, weisen die Abstützprofile 5, 6 gemäß Fig. 3a jeweils mehrere Anlageflächen 5.2, 5.3 und 6.2 auf, wie es in Fig. 3a zu erkennen ist. Die Anlageflächen 5.2, 6.2 sind dabei als Bestandteil der Ausnehmungen 9, 10 ausgestaltet.

Werden die Panzerplatten 2, 3 mittels der Abstützverbindung 4 in Eingriff gebracht, so kommen die Abstützfläche 5.1 mit der Anlagefläche 6.2 und die Abstützflächen 6.1, 6.3 mit den Anlageflächen 5.2, 5.3 entsprechend zur Anlage. Um dies zu gewährleisten, sind die Anlageflächen 5.2, 5.3 und 6.2 entsprechend korrespondierend zu den Abstützflächen 5.1, 6.1, 6.3 ausgestaltet.

Um das gegenseitige Abstützen der Panzerplatten 2, 3 zu ermöglichen, sind diese lediglich formschlüssig mittels der Abstützverbindung 4 miteinander verbunden. Die Panzerplatten 2, 3 sind folglich lose miteinander verbunden. Hierdurch können die Panzerplatten 2, 3 in vorteilhafter Weise einfacher montiert und demontiert werden. Insbesondere ist es hierbei vorteilhaft, wenn der Minenschutz 1 modular ausgestaltet ist. Alternativ zu der losen Verbindung ist es jedoch ebenso denkbar, die Abstützverbindung 4 zumindest teilweise stoffschlüssig verbunden auszuführen, wie beispielsweise durch Verschweißung. Hierbei können beispielsweise wenige Schweißpunkte gesetzt werden, welche die Panzerplatten 2, 3 an den geschweißten Kontaktpunkten stoffschlüssig verbinden könnten, ohne dass die Möglichkeit des gegenseitigen Abstützens wesentlich beeinträchtigt wird. In diesem Zusammenhang ist es besonders vorteilhaft, wenn die Panzerplatten 2, 3 lösbar miteinander verbunden sind.

Die Abstützflächen 5.1 sind dabei in einem Winkel zu den Abstützflächen 6.1 orientiert, so dass das gegenseitige Abstützen der Panzerplatten 2, 3 in mehrere Richtungen des Raums ermöglicht ist. In diesem Zusammenhang ist es von besonderem Vorteil, wenn die Orientierung der Abstützflächen 5.1, 6.1 entsprechend der primären Wirkrichtung W1, W2 der möglichen Detonationskräften orientiert werden. Als besonders vorteilhaft hat sich hierbei herausgestellt, wenn die Abstützflächen 5.1, 6.1 parallel zu den jeweiligen Plattenebenen der Panzerplatten 2, 3 verlaufen. Die Anlagefläche 5.2, 6.2 der jeweils anderen Panzerplatte 2, 3 sind entsprechend korrespondierend auszugestalten.

Die Fig. 4a und 4b zeigen ein zweites Ausführungsbeispiel eines erfindungsgemäßen Minenschutzes 1. Es ergeben sich auch hier die zuvor beschriebenen Zusammenhänge, so dass im Folgenden insbesondere auf die Eigenarten dieser Ausgestaltung des Minenschutzes 1 eingegangen wird.

Die Fig. 4a zeigt einen Ausschnitt des Minenschutzes 1, welcher an dem Fahrzeugunterboden 200 des militärischen Fahrzeugs 100 befestigt ist. Die zwei Panzerplatten 2, 3 sind mittels der Abstützverbindung 4 miteinander in Eingriff.

Im Gegensatz zum ersten Ausführungsbeispiel gemäß den vorangegangenen Figuren weisen die Abstützprofile 5, 6 der Panzerplatten 2, 3 hier schmaler ausgestaltete Abstützstrukturen 7, 8 auf, welche in korrespondierend ausgestalteten, schmaleren Ausnehmungen 9, 10 aufgenommen werden. Die Abstützstrukturen 7, 8 sind nach Art von Zähnen ausgestaltet. Vorteilhaft an einer derartigen Ausgestaltung der Abstützprofile 5, 6 kann sein, dass die gegenseitige Abstützung der Panzerplatten 2, 3 gegebenenfalls gleichmäßiger erfolgen kann. Die Ausgestaltung der Abstützstrukturen 7, 8, insbesondere dessen Breite und Höhe und Tiefe, kann dem jeweiligen Anwendungszweck angepasst sein.

Die Fig. 4b zeigt die Abstützverbindung 4 des zweiten Ausführungsbeispiels mit als Strichlinien dargestellten verdeckten Kanten.

Es ist erkennbar, dass die Abstützprofile 5, 6 formschlüssig in Eingriff sind und dass die Abstützflächen 5.1, 6.1 und 6.3 jeweils an den entsprechenden Anlageflächen 5.2, 5.3 und 6.2 anliegen.

Die Fig. 5b und 5c zeigen jeweils eine Schnittdarstellung des ersten Ausführungsbeispiels des erfindungsgemäßen Minenschutzes 1 gemäß der Fig. 2, 3a und 3b entlang einer ersten Schnittlinie A-A und einer zweiten Schnittlinie B-B. Der Verlauf der Schnittlinien kann der Fig. 5a entnommen werden, welche eine Unteransicht des Minenschutzes 1 darstellt.

Entsprechend der Fig. 5a verläuft die Schnittlinie A-A quer zur Abstützverbindung 4 durch eine der Abstützstrukturen 8 der Panzerplatte 3 sowie entsprechend durch die entsprechende Ausnehmung 9 der Panzerplatte 2. Die Schnittlinie B-B verläuft parallel zu der Schnittlinie A-A durch eine der Abstützstrukturen 7 der Panzerplatte 2 sowie durch die entsprechende Ausnehmung 10 der Panzerplatte 3.

In der Schnittdarstellung entlang der Schnittlinie A-A ist aus der Fig. 5b ersichtlich, dass die Abstützflächen 6.1 und 6.3 des zweiten Abstützprofils 6 winklig zueinander orientiert sind. Entsprechend korrespondierend ausgestaltet, weist das erste Abstützprofil 5 die Anlagefläche 5.2 und 5.3 auf, welche entsprechend ebenfalls winklig zueinander orientiert sind. Die Winkel zwischen den Abstützflächen 6.1, 6.3 und zwischen den Anlageflächen 5.2, 5.3 sind hierbei gleich groß ausgestaltet, damit, wenn die Panzerplatten 2, 3 in Eingriff sind, die Abstützflächen 6.1, 6.3 des zweiten Abstützprofils 6 mit den Anlageflächen 5.2, 5.3 des ersten Abstützprofils 5 zur Anlage kommen. Die Panzerplatte 3 kann sich hierdurch auf die Panzerplatte 2 bei auf die Panzerplatte 3 wirkende Detonationskräfte, insbesondere in Wirkrichtung W2, abstützen. Das Abstützen der Panzerplatten 2, 3 erfolgt hierbei wie nachfolgend beschrieben.

Kommt es während des Einsatzes des militärischen Fahrzeugs 100 zur Detonation einer Mine 300, wobei die Detonationskräfte auf die Panzerplatte 3 wirken, insbesondere in Wirkrichtung W2, so ermöglichen die Abstützflächen 6.1, 6.3 ein Abstützen der Panzerplatte 3 gegenüber der Panzerplatte 2. Die Detonationskräfte werden insofern anteilig sowohl von der Panzerplatte 3 als auch der Panzerplatte 2 aufgenommen, wodurch der Schutz des Minenschutzes 1 insgesamt erhöht werden kann.

Bei auf die Panzerplatte 2 wirkenden Detonationskräften gilt entsprechend, dass die Abstützfläche 5.1 ein Abstützen gegenüber der Panzerplatte 3 ermöglicht und so die Detonationskräfte ebenfalls von beiden Panzerplatten 2, 3 aufgenommen werden können.

Bei dem Ausführungsbeispiel des Minenschutzes 1 gemäß Fig. 5b ist die Abstützfläche 6.1 parallel zur Plattenebene der Panzerplatte 3 orientiert. Eine solchermaßen orientierte Abstützfläche 6.1 hat den Vorteil, dass die auf die Panzerplatte 3 wirkenden Detonationskräfte in Wirkrichtung W2 orthogonal zu der Abstützfläche 6.1 auf die Panzerplatte 3 wirken, so dass die Panzerplatte 3 besonders effektiv gegenüber der Panzerplatte 2 abstützbar ist. Die Abstützfläche 6.3 ist dahingegen schräg zu der Abstützfläche 6.1 orientiert. Abweichende Orientierungen der Abstützflächen 6.1, 6.3 sind in diesem Zusammenhang jedoch ebenso möglich und können für den Anwendungsfall entsprechend angepasst werden.

Neben der detaillierten Darstellung der Abstützflächen 6.1, 6.3 sowie der Anlageflächen 5.2, 5.3 ist in der Fig. 5b darüber hinaus dargestellt, dass die Panzerplatten 2, 3, wenn diese entsprechend an dem Fahrzeug 100, insbesondere an dessen Fahrzeugboden 200, befestigt sind, an dem Boden 201 sowie der Seitenwand 202 anliegen. Durch diese Anlage sind der Boden 201 und die Seitenwand 202 vollständig von den Panzerplatten 2, 3 bedeckt und entsprechend vor detonierenden Minen 300 geschützt.

Ferner ist ersichtlich, dass der Eckbereich des Fahrzeugunterbodens 200, also der Bereich, in welchem der Boden 201 und die Seitenwand 202 aufeinandertreffen, ebenfalls von dem Minenschutz 1 geschützt ist. Dies ergibt sich daraus, dass die Abstützverbindung 4 in diesem Eckbereich angeordnet ist.

Die Abstützprofile 5, 6 enden mit den Außenflächen der Panzerplatten 2, 3, wodurch die Kontur des militärischen Fahrzeugs 100 im Wesentlichen beibehalten wird. Durch das Vermeiden von überstehendem Material, insbesondere wenn die Abstützprofile 5, 6 über die Außenflächen der Panzerplatten 2, 3 überstehen, können Gewichtsvorteile des Minenschutzes 1 erreicht werden.

Aus der Fig. 5b ist darüber hinaus eine weitere Funktion der Abstützfläche 6.3 ersichtlich. Die Abstützfläche 6.3 ist winklig zu der Abstützfläche 6.1 angeordnet. Die Abstützfläche 6.3 stützt sich gegenüber der Anlagefläche 5.3 ab, die Abstützfläche 6.1 stützt sich gegenüber der Anlagefläche 5.1 ab. Die Abstützflächen 6.1, 6.3 liegen dabei plan an den Anlageflächen 5.1, 5.3 an, wobei im Falle detonierender Minen 300 dennoch gewisse Einwirkungen, bspw. ein Blast, durch diese Verbindungsstelle auf den Fahrzeugunterboden 200 hindurchwirken kann. Dies ist insbesondere der Fall, wenn der Blast in eine Richtung wirkt, die in der Ebene der Abstützfläche 6.1 wirkt. Diese Einwirkungen des Blast durch die Verbindungsstelle hindurch werden vermindert, indem die Abstützflächen 6.1, 6.3 in einem stumpfen Winkel, insbesondere von ungefähr 135 Grad, zueinander angeordnet sind. Hierdurch wird die Richtung des Blast umgelenkt und die Heftigkeit dessen entsprechend verringert.

In der Fig. 5c ist dargestellt, dass die erste Abstützfläche 5.1 parallel zu der Plattenebene der ersten Panzerplatte 2 orientiert ist. Auch hier ergibt sich der Vorteil, dass die auf die Panzerplatte 3 wirkenden Detonationskräfte in Wirkrichtung W1 orthogonal zur der Abstützfläche 5.1 auf die Panzerplatte 3 wirken, so dass entsprechend auch die erste Panzerplatte 2 besonders effektiv gegenüber der zweite Panzerplatte 3 abstützbar ist. Auch in diesem Zusammenhang sind abweichende Orientierungen der Abstützfläche 5.1 möglich.

Der unterschiedlichen Ausgestaltung der Abstützprofile 5 und 6, vgl. Fig. 5b und 5c, liegt zugrunde, dass durch die zusätzliche Abstützfläche 6.3, welche in einem Winkel zu der Abstützfläche 6.1 orientiert ist, eine verbesserte Abstützung der Panzerplatte 3 gegenüber der Panzerplatte 2 ermöglicht wird. Dies kann insbesondere dann von Vorteil sein, wenn die seitlichen Bereiche des Fahrzeugs 100 besonders schutzbedürftig sind. Hierbei ist auch eine abweichende Ausgestaltung der Abstützflächen 5.1, 6.1, 6.3 möglich.

Die Fig. 6a und 6b zeigen jeweils eine Teildarstellung des ersten Ausführungsbeispiels des erfindungsgemäßen Minenschutzes 1 einmal ohne und einmal mit einem Abstandselement 14. Die Teildarstellung der Fig. 6c entspricht der Teildarstellung der Fig. 6b, wurde jedoch um mehrere Bezugszeichen zur Verdeutlichung nachfolgender Beschreibung ergänzt.

Bei dem Fahrzeugunterboden 200 gemäß Fig. 6a sind der Boden 201 und die Seitenwand 202 winklig zueinander angeordnet, wobei der Boden 201 mit der Seitenwand 202 abschließt. Der Minenschutz 1 kann dementsprechend direkt am Fahrzeugunterboden 200 ohne das Abstandselement 14 angeordnet werden. Hierzu wird die Panzerplatte 2 am Boden 201 und die Panzerplatte 3 an der Seitenwand 202 befestigt. Es ist bei der Montage möglich, dass die Panzerplatten 2, 3 bereits bei der Montage in Eingriff sind oder erst während der Befestigung in Eingriff kommen. Die Panzerplatten 2, 3 liegen an den Außenflächen des Fahrzeugunterbodens 200 plan an und schützen diesen entsprechend.

Die Fig. 6b zeigt dahingegen einen Fahrzeugunterboden 200, bei welchem der Boden 201 zu einem Teil über die Seitenwand 202 übersteht. Aus diesem Grund weist der Minenschutz 1 das Abstandselement 14 auf, welches an die Panzerplatte 3 angeordnet ist und so den Abstand zwischen Panzerplatte 3 und Seitenwand 202 ausfüllt. Die Panzerplatte 2 ist dahingegen unmittelbar am Boden 201 befestigt. Durch das, insbesondere ebene, Abstandselement 14 können die Abstützflächen 5.1, 6.1, 6.3 sowie Anlagefläche 5.2, 5.3, 6.2 auch trotz des Überstands des Bodens 201 über die Seitenwand 202 hinaus zur Anlage kommen.

Die Seitenwand 202 stößt derart stirnseitig auf den Boden 201, dass sich ein Überstand U ergibt. Der Überstand U des Bodens 201 über die Seitenwand 202 hinaus ermöglicht eine doppelseitige Verschweißung 18 der Seitenwand 202 mit dem Boden 201. Dies kann die Festigkeit der Verbindung zwischen Boden 201 und Seiten 202 erhöhen, was zu einer verbesserten Schutzwirkung des Fahrzeugunterbodens 200 gegen Einwirkungen detonierender Minen 300 führt. Die Breite der Schweißnaht kann hierbei ungefähr dem Überstand U entsprechen.

Darüber hinaus ermöglicht der Überstand U des Bodens 201 über die Seitenwand 202, dass die Detonationskräfte, insbesondere aus der Wirkrichtung W1, zu einem größeren Teil von dem Boden 201 aufgenommen und dieser über die Seitenwand 202 abgestützt wird. Zumindest ein Teil der Detonationskräfte ist daher über den Boden 201 auf die Seitenwand 202 abstützbar. Auch dies kann die Schutzwirkung des Fahrzeugunterbodens 200 gegen Einwirkungen detonierender Minen 300 erhöhen.

Der Überstand U entspricht bei dem Ausführungsbeispiel gemäß Fig. 6b ungefähr der Dicke des Bodens 201. Es ist jedoch auch möglich, den Überstand U größer oder kleiner zu wählen, wobei sich für den Überstand Größen zwischen der halben bis hin zur zweifachen Dicke des Bodens 201 bewährt haben.

Die Panzerplatte 2 ist am Boden 201 derart angeordnet, dass die Stirnseite des Bodens 201 mit der Anlagefläche 5.3 abschließt. Hierdurch liegt auch im Bereich des Überstands U die Panzerplatte 2 plan an dem Boden 201 an.

Aufgrund des Überstands U resultiert ein Abstand A zwischen der Seitenwand 202 und der an dieser Seitenwand 202 anzuordnenden Panzerplatte 3. Der Abstand A wird mit zunehmendem Überstand U ebenfalls größer. Damit die Panzerplatten 2, 3 mittels der Abstützverbindung 4 weiterhin miteinander in Eingriff sind, wird zwischen der Seitenwand 202 und der Panzerplatte 3 das Abstandselement 14 angeordnet. Die Dicke des Abstandselements 14 entspricht dabei dem Abstand A, so dass das Abstandselement 14 sowohl an der Seitenwand 202 als auch an der Panzerplatte 3 anliegt. Für die Dicke des Abstandselements 14 haben sich Werte zwischen dem einfachen und dem zweifachen des Überstands U bewährt.

Das Abstandselement 14 ist flächig an der Seitenwand 202 angeordnet. Die zur Panzerplatte 3 zugewandte Außenfläche 17 des Abstandselements 14 liegt in einer Ebene E mit einer der Stoßkanten 16 des Bodens 201. Hierdurch wird ermöglicht, dass die Abstützprofile 5, 6 vollständig formschlüssig in Eingriff sind. Das Abstandselement 14 gleicht insoweit den Überstand U des Bodens 201 aus und ist insofern als Ausgleichselement ausgebildet. Der Winkel zwischen der Ebene E und dem Boden 201 entspricht dem Winkel β zwischen dem Boden 201 und der Seitenwand 202. Trotz des Überstands U kann der Winkel α der Panzerplatten 2, 3 beibehalten werden, der Winkel α entspricht daher auch bei dem Ausführungsbeispiel der Fig. 6b dem Winkel B.

Das Abstandselement 14 ist im montierten Zustand des Minenschutzes 1 zwischen der Panzerplatte 3 und der Seitenwand 202 des Fahrzeugunterbodens 200 angeordnet. Das Abstandselement 14 ist hierbei als Monoblock ausgestaltet, wobei sich insbesondere leichte Materialien, also Materialien geringer Dichte, hierbei als vorteilhaft erwiesen haben, wie beispielsweise Aluminium und/oder eine Aluminiumlegierung.

Zur weiteren Reduzierung des Gewichts kann es darüber hinaus vorteilhaft sein, wenn das Abstandselement 14 eine Honey-Comb-Struktur, also eine Wabenstruktur, aufweist.

Die Fig. 7a und 7b zeigen jeweils eine Teildarstellung des am Fahrzeugunterboden 200 befestigten Minenschutzes 1 mit unterschiedlichen Anbindungsmöglichkeiten.

Hierbei ist gemäß Fig. 7a eine Panzerplatte 2, 3 des erfindungsgemäßen Minenschutzes 1 mittels eines Bolzens 13 an dem Fahrzeugunterboden 200 befestigt. Die Panzerplatte 2, 3 weist zur Aufnahme des Bolzens 13 eine Bohrung 12 auf, so dass der Bolzen 13 durch die Panzerplatte 2, 3 und den Fahrzeugunterboden 200 hindurchgesteckt ist und mittels eines Gegenstücks 15 nach Art einer Mutter die Panzerplatte 2, 3 so am Fahrzeugunterboden 200 befestigt. Alternativ oder ergänzend hierzu ist es gemäß Fig. 7b ebenso möglich, eine Butzenanbindung 11 zur Befestigung der Panzerplatte 2, 3 am Fahrzeugunterboden 200 vorzusehen. Die Butzenanbindung 11 ist zur Aufnahme eines Bolzens 12 ausgebildet, so dass mittels dieses Bolzens 12 die Panzerplatte 2, 3 mit dem Fahrzeugunterboden 200 verschraubt werden kann.

Unabhängig von der Anbindungsmöglichkeit durch eine Butzenanbindung 11 oder durch eine Bohrung 12 ist es in diesem Zusammenhang besonders vorteilhaft, wenn die Befestigung der Panzerplatte 2, 3 schwimmend ausgestaltet ist. Hierdurch kann vermieden werden, dass bei auf die Panzerplatte 2, 3 wirkende Detonationskräften die zur Befestigung verwendeten Bolzen 13 quer beansprucht werden, so dass ein Abreißen dieser Bolzen 13 verhindert werden kann. Ferner ergibt sich vorteilhaft, dass bei einer schwimmenden Anbindung gewisse Toleranzen der Panzerplatten 2, 3, welche möglicherweise durch die gewählte Fertigungstechnik entstehen können, bei Montage ausgeglichen werden können.

### Bezugszeichen:

- 1: Minenschutz
- 2: Panzerplatte
- 3: Panzerplatte
- 4: Abstützverbindung
- 5: Abstützprofil
- 5.1: Abstützfläche
- 5.2: Anlagefläche
- 5.3: Anlagefläche
- 6: Abstützprofil
- 6.1: Abstützfläche
- 6.2: Anlagefläche
- 6.3: Abstützfläche
- 7: Abstützstruktur
- 8: Abstützstruktur
- 9: Ausnehmung
- 10: Ausnehmung
- 11: Butzenanbindung
- 12: Bohrung
- 13: Bolzen
- 14: Abstandselement
- 15: Gegenstück (Mutter)
- 16: Stoßkante
- 17: Außenfläche
- 18: Verschweißung

- 100: militärisches Fahrzeug
- 200: Fahrzeugunterboden
- 201: Boden
- 202: Seitenwand
- 300: Mine

- α: Winkel zwischen den Panzerplatten
- β: Winkel zwischen Boden und Seitenwand des Fahrzeugunterbodens

- W: Wirkrichtungen der Detonationskräfte
- W1: Wirkrichtung der Detonationskräfte (von unten)
- W2: Wirkrichtung der Detonationskräfte (von der Seite)

- n2: Normalenrichtung der ersten Panzerplatte
- n3: Normalenrichtung der zweiten Panzerplatte

- U: Überstand
- A: Abstand
- E: Ebene

## Patentansprüche

1. Fahrzeugunterboden eines militärischen Fahrzeugs (100), insbesondere Fahrzeugwanne, mit einem Boden (201) und einer winklig zu dem Boden (201) angeordneten Seitenwand (202) und einem Minenschutz (1) zum Schutz des militärischen Fahrzeugs (100) vor detonierenden Minen (300), mit zwei winklig zueinander angeordneten Panzerplatten (2, 3), **dadurch gekennzeichnet,**
**dass** die Panzerplatten (2, 3) mittels einer Abstützverbindung (4) zum gegenseitigen Abstützen bei auftretenden Detonationskräften miteinander in Eingriff sind.

2. Fahrzeugunterboden nach Anspruch 1, **dadurch gekennzeichnet, dass** die Abstützverbindung (4) als Eckverbindung ausgestaltet ist.

3. Fahrzeugunterboden nach einem der vorhergehenden Ansprüche,
**dadurch gekennzeichnet, dass** die Abstützverbindung (4) als Verzahnung ausgestaltet ist.

4. Fahrzeugunterboden nach einem der vorhergehenden Ansprüche,
**dadurch gekennzeichnet, dass** die Abstützverbindung (4) ein an der ersten Panzerplatte (2) angeordnetes erstes Abstützprofil (5) und/oder ein an der zweiten Panzerplatte (3) angeordnetes zweites Abstützprofil (6) umfasst.

5. Fahrzeugunterboden nach Anspruch 4, **dadurch gekennzeichnet, dass** mindestens ein Abstützprofil (5, 6), insbesondere beide Abstützprofile (5, 6), mindestens eine Abstützfläche (5.1, 6.1, 6.3) und eine Anlagefläche (5.2, 5.3, 6.2) aufweist.

6. Fahrzeugunterboden nach Anspruch 5, **dadurch gekennzeichnet, dass** die Abstützfläche (5.1) des ersten Abstützprofils (5) im Wesentlichen flächig an der Anlagefläche (6.2) des zweiten Abstützprofils (6) und die Abstützfläche (6.1, 6.3) des zweiten Abstützprofils (6) im Wesentlichen flächig an der Anlagefläche (5.2, 5.3) des ersten Abstützprofils (5) anliegen.

7. Fahrzeugunterboden nach Anspruch 5 oder 6, **dadurch gekennzeichnet, dass** die Abstützfläche (5.1, 6.1, 6.3) und die Anlagefläche (5.2, 5.3, 6.2) eines Abstützprofils (5, 6) voneinander verschieden sind.

8. Fahrzeugunterboden nach einem der Ansprüche 5 bis 7, **dadurch gekennzeichnet, dass** mindestens ein Abstützprofil (5, 6), insbesondere beide Abstützprofile (5,6), eine zweite Abstützfläche (5.1, 6.1, 6.3) und/oder eine zweite Anlagefläche (5.2, 5.3, 6.2) aufweist.

9. Fahrzeugunterboden nach einem der Ansprüche 5 bis 8, **dadurch gekennzeichnet, dass** mindestens eine der Abstützflächen (5.1, 6.1, 6.3) mindestens eines Abstützprofils (5, 6) nach Art einer Fase ausgebildet ist.

10. Fahrzeugunterboden nach einem der Ansprüche 5 bis 9, **dadurch gekennzeichnet, dass** mindestens ein Abstützprofil (5, 6), insbesondere beide Abstützprofile (5, 6), im Wechsel angeordnete Abstützstrukturen (7, 8), insbesondere Zähne, und Ausnehmungen (9, 10) aufweist.

11. Fahrzeugunterboden nach Anspruch 10, **dadurch gekennzeichnet, dass** die Höhe der mindestens einen Abstützstruktur (7, 8) von der Dicke der jeweiligen Panzerplatte (2, 3) abweicht.

12. Fahrzeugunterboden nach einem der vorhergehenden Ansprüche,
**dadurch gekennzeichnet, dass** die Panzerplatten (2, 3) lose oder lösbar miteinander in Eingriff sind.

13. Fahrzeugunterboden nach einem der vorhergehenden Ansprüche, **dadurch gekennzeichnet, dass** mindestens eine Panzerplatte (2) am Boden (201) zur Aufnahme von unteren Detonationskräften und mindestens eine Panzerplatte (3) an der Seitenwand (202) zur Aufnahme von seitlichen Detonationskräften angeordnet ist.

14. Fahrzeugunterboden nach einem der vorhergehenden Ansprüche, **dadurch gekennzeichnet, dass** zwischen mindestens einer Panzerplatte (2, 3) und dem Boden (201) und/oder der Seitenwand (202) mindestens ein Abstandselement (14) zum Beabstanden der Panzerplatte (2, 3) zum Boden (201) oder zur Seitenwand (202) angeordnet ist.

15. Militärisches Fahrzeug, insbesondere Panzer,
**gekennzeichnet durch**
einen Fahrzeugunterboden (200) nach einem der vorhergehenden Ansprüche.

## Claims

1. A vehicle underbody of a military vehicle (100), in particular a vehicle hull, having a floor (201) and a side wall (202) arranged at an angle to the floor (201) and a mine protection (1) for protecting a military vehicle (100) from detonating mines (300), having two armor plates (2, 3) arranged at an angle to one another,
**characterized in that**
the armor plates (2, 3) are engaged with one another by means of a support connection (4) for mutual support in the event of detonation forces occurring.

2. The vehicle underbody as claimed in claim 1, **characterized in that** the support connection (4) is configured as a corner connection.

3. The vehicle underbody as claimed in one of the preceding claims, **characterized in that** the support connection (4) is configured as a tooth system.

4. The vehicle underbody as claimed in one of the preceding claims, **characterized in that** the support connection (4) comprises a first support profile (5) arranged on the first armor plate (2) and/or a second support profile (6) arranged on the second armor plate (3).

5. The vehicle underbody as claimed in claims 4, **characterized in that** at least one support profile (5, 6), in particular both support profiles (5, 6), has/have at least one support face (5.1, 6.1, 6.3) and a bearing face (5.2, 5.3, 6.2).

6. The vehicle underbody as claimed in claim 85, **characterized in that** the support face (5.1) of the first support profile (5) bears in a substantially planar manner against the bearing face (6.2) of the second support profile (6), and the support face (6.1, 6.3) of the second support profile (6) bears in a substantially planar manner against the bearing face (5.2, 5.3) of the first support profile (5).

7. The vehicle underbody as claimed in claim 5 or 6, **characterized in that** the support face (5.1, 6.1, 6.3) and the bearing face (5.2, 5.3, 6.2) of a support profile (5, 6) differ from one another.

8. The vehicle underbody as claimed in one of claims 5 to 7, **characterized in that** at least one support profile (5, 6), in particular both support profiles (5,6), has/have a second support face (5.1, 6.1, 6.3) and/or a second bearing face (5.2, 5.3, 6.2).

9. The vehicle underbody as claimed in one of claims 5 to 8, **characterized in that** at least one of the support faces (5.1, 6.1, 6.3) of at least one support profile (5, 6) is configured in the manner of a chamfer.

10. The vehicle underbody as claimed in one of claims 5 to 9, **characterized in that** at least one support profile (5, 6), in particular both support profiles (5, 6), has/have support structures (7, 8), in particular teeth, and recesses (9, 10) which are arranged alternately.

11. The vehicle underbody as claimed in claim 10, **characterized in that** the height of the at least one support structure (7, 8) deviates from the thickness of the armor plate (2, 3) in each case.

12. The vehicle underbody as claimed in one of the preceding claims, **characterized in that** the armor plates (2, 3) are engaged with one another loosely or in a detachable manner.

13. The vehicle underbody as claimed in one of the preceding claims, **characterized in that** at least one armor plate (2) is arranged on the floor (201), in order to absorb detonation forces from below, and at least one armor plate (3) is arranged on the side wall (202) in order to absorb detonation forces from the side.

14. The vehicle underbody as claimed in one of the preceding claims, **characterized in that** at least one spacer element (14) for spacing the armor plate (2, 3) from the floor (201) or from the side wall (202) is arranged between at least one armor plate (2, 3) and the floor (201) and/or the side wall (202).

15. A military vehicle, in particular an armored vehicle,
**characterized by**
a vehicle underbody (200) as claimed in one of the preceding claims.

## Revendications

1. Dessous de carrosserie de véhicule d'un véhicule militaire (100), notamment châssis-baquet, avec un fond (201) et une paroi latérale (202) agencée en angle par rapport au fond (201) et une protection contre les mines (1) pour protéger le véhicule militaire (100) contre les mines détonantes (300), avec deux plaques de blindage (2, 3) agencées en angle l'une par rapport à l'autre, **caractérisé en ce que**
les plaques de blindage (2, 3) sont en prise l'une avec l'autre au moyen d'une liaison d'appui (4) pour s'appuyer mutuellement en cas de forces de détonation.

2. Dessous de carrosserie de véhicule selon la revendication 1, **caractérisé en ce que** la liaison d'appui (4) est conçue sous forme de liaison d'angle.

3. Dessous de carrosserie de véhicule selon l'une quelconque des revendications précédentes, **caractérisé en ce que** la liaison d'appui (4) est conçue sous forme de denture.

4. Dessous de carrosserie de véhicule selon l'une quelconque des revendications précédentes, **caractérisé en ce que** la liaison d'appui (4) comprend un premier profilé d'appui (5) agencé sur la première plaque de blindage (2) et/ou un deuxième profilé d'appui (6) agencé sur la deuxième plaque de blindage (3).

5. Dessous de carrosserie de véhicule selon la revendication 4, **caractérisé en ce qu'**au moins un profilé d'appui (5, 6), notamment les deux profilés d'appui (5, 6), présente au moins une surface d'appui (5.1, 6.1, 6.3) et une surface d'application (5.2, 5.3, 6.2).

6. Dessous de carrosserie de véhicule selon la revendication 5, **caractérisé en ce que** la surface d'appui (5.1) du premier profilé d'appui (5) s'applique essentiellement à plat sur la surface d'application (6.2) du deuxième profilé d'appui (6) et la surface d'appui (6.1, 6.3) du deuxième profilé d'appui (6) s'applique essentiellement à plat sur la surface d'application (5.2, 5.3) du premier profilé d'appui (5).

7. Dessous de carrosserie de véhicule selon la revendication 5 ou 6, **caractérisé en ce que** la surface d'appui (5.1, 6.1, 6.3) et la surface d'application (5.2, 5.3, 6.2) d'un profilé d'appui (5, 6) sont différentes l'une de l'autre.

8. Dessous de carrosserie de véhicule selon l'une quelconque des revendications 5 à 7, **caractérisé en ce qu'**au moins un profilé d'appui (5, 6), notamment les deux profilés d'appui (5, 6), présente une deuxième surface d'appui (5.1, 6.1, 6.3) et/ou une deuxième surface d'application (5.2, 5.3, 6.2).

9. Dessous de carrosserie de véhicule selon l'une quelconque des revendications 5 à 8, **caractérisé en ce qu'**au moins l'une des surfaces d'appui (5.1, 6.1, 6.3) d'au moins un profilé d'appui (5, 6) est réalisée à la manière d'un chanfrein.

10. Dessous de carrosserie de véhicule selon l'une quelconque des revendications 5 à 9, **caractérisé en ce qu'**au moins un profilé d'appui (5, 6), notamment les deux profilés d'appui (5, 6), présente des structures d'appui (7, 8), notamment des dents, et des évidements (9, 10) agencés en alternance.

11. Dessous de carrosserie de véhicule selon la revendication 10, **caractérisé en ce que** la hauteur de l'au moins une structure d'appui (7, 8) diffère de l'épaisseur de la plaque de blindage respective (2, 3).

12. Dessous de carrosserie de véhicule selon l'une quelconque des revendications précédentes, **caractérisé en ce que** les plaques de blindage (2, 3) sont en prise l'une avec l'autre de manière lâche ou amovible.

13. Dessous de carrosserie de véhicule selon l'une quelconque des revendications précédentes, **caractérisé en ce qu'**au moins une plaque de blindage (2) est agencée sur le fond (201) pour absorber les forces de détonation inférieures et au moins une plaque de blindage (3) est agencée sur la paroi latérale (202) pour absorber les forces de détonation latérales.

14. Dessous de carrosserie de véhicule selon l'une quelconque des revendications précédentes, **caractérisé en ce qu'**entre au moins une plaque de blindage (2, 3) et le fond (201) et/ou la paroi latérale (202) est agencé au moins un élément d'espacement (14) pour espacer la plaque de blindage (2, 3) du fond (201) ou de la paroi latérale (202).

15. Véhicule militaire, notamment char,
**caractérisé par**
un dessous de carrosserie de véhicule (200) selon l'une quelconque des revendications précédentes.
